# EUROPÄISCHE PATENTSCHRIFT

(11) **EP 0 360 367 B1**
(45) Veröffentlichungstag und Bekanntmachung des Hinweises auf die Patenterteilung: **19.04.1995**
(21) Anmeldenummer: 89250036.4
(22) Anmeldetag: 13.09.1989
(51) Int. Cl.: H01H 9/34

(54) **Niederspannungs-Leistungsschalter mit einem Wandteil zur Ableitung von Schaltgasen**
Low-voltage power circuit breaker with a wall portion for diverting the arc gases
Disjoncteur de puissance à basse tension avec une partie de la paroi pour dévier les gaz d'arc

(30) Priorität: 19.09.1988 US 246484
(43) Veröffentlichungstag der Anmeldung: 28.03.1990
(73) Patentinhaber: SIEMENS AKTIENGESELLSCHAFT, 80333 München (DE)
(72) Erfinder: Buxton, Clifford A., Lawrenceville Georgia 30245 (US); Leone, David A., Lawrenceville Georgia 30244 (US); Robbins, W. Dale, Snellville Georgia 30278 (US)

(56) Entgegenhaltungen:
- CH-A- 278 119
- DE-A- 2 719 053
- FR-A- 1 485 356
- US-A- 2 989 604
- US-A- 4 598 186

## Beschreibung

### Niederspannungs-Leistungsschalter mit einem Wandteil zur Ableitung von Schaltgasen

Die Erfindung betrifft einen Niederspannungs-Leistungsschalter mit einem zwei entlang einer Teilfuge aneinanderstoßend verbundene Gehäuseteile aufweisenden Formstoffgehäuse, mit feststehenden und bewegbaren Schaltkontakten und mit einer Antriebsvorrichtung zum Öffnen und Schließen der Schaltkontakte sowie mit einem an der Teilfuge zwischen die Gehäuseteile eingefügten Wandteil zur Abtrennung der Antriebsvorrichtung von den Schaltkontakten, wobei die Trennwand wenigstens eine Durchtrittsöffnung für ein Kupplungsorgan zur Verbindung der Schaltkontakte mit der Antriebsvorrichtung aufweist.

Ein Leistungsschalter dieser Art ist durch die US-A-2 989 604 bekannt geworden. Ein Auslaßkanal für Schaltgase ist nicht vorgesehen, weil der Verbleib der Schaltgase innerhalb des Schaltergehäuses bewußt angestrebt wird. Dies ist allerdings mit einem starken Anstieg des Druckes im Schaltergehäuse verbunden. Auch erfordert es die Ausbreitung der Schaltgase in Richtung des biegsamen Strombandes an dem Kontakthebel, das Stromband gegen eine Beschädigung durch hohe Temperaturen zu schützen. Offensichtlich ist ein solcher Schutz umso schwieriger zu verwirklichen, je größer die Schaltleistung eines Leistungsschalters und damit je größer die Menge der Schaltgase und je höher ihre Temperatur ist.

Die Abführung der insbesondere bei der Unterbrechung von hohen Fehlerströmen in einem Leistungsschalter gebildeten heißen ionisierten Gase ist für die zuverlässige Funktion des Leistungsschalters wesentlich. Insbesondere kann das ionisierte Gas bei mehrpoligen Leistungsschaltern aufgrund seiner geringen dielektrischen Festigkeit die Wahrscheinlichkeit eines Überschlages zwischen den benachbarten Polen des Leistungsschalters vergrößern. Ebenso können die Schaltgase Anlaß eines Überschlages zwischen den Schaltkontakten des Leistungsschalters und der zugehörigen Antriebsvorrichtung Anlaß geben. Für den sicheren Betrieb eines Leistungsschalters ist es daher wichtig, daß eine Ausbreitung der Schaltgase aus dem die Schaltkontakte enthaltenden Raum sowohl in Richtung der Antriebsvorrichtung als auch in Richtung benachbarter Pole des Leistungsschalters möglichst eingeschränkt wird.

Der Erfindung liegt ausgehend von den vorstehend beschriebenen Problemen die Aufgabe zugrunde, die Ausbreitung von Schaltgasen im Inneren des Leistungsschalters in Richtung der Antriebsvorrichtung und benachbarter Pole zu begrenzen. Ferner soll die Abführung der Schaltgase aus dem Gehäuse des Leistungsschalters nach außen vereinfacht werden.

Diese Aufgabe wird ausgehend von einem Leistungsschalter der eingangs genannten Art dadurch gelöst, daß die Trennwand Abzugskanäle zur Führung von Schaltgasen ins Freie aufweist und in den Kanälen Mittel zur Kühlung der Schaltgase angeordnet sind.

Durch die Erfindung wird erreicht, daß der Druckanstieg in dem Gehäuse des Leistungsschalters begrenzt wird, weil nach außen führende Kanäle vorgesehen sind, was an sich bekannt ist. Dadurch, daß die Abzugskanäle in der Trennwand angeordnet sind, vermindert sich jedoch der Druck an den Durchtrittsöffnungen für die Kupplungsorgane zu den Schaltkontakten besonders wirksam. Die Gefahr einer Beschädigung oder Verschmutzung von Antriebs- und Isolierteilen ist daher entsprechend gering.

Die Erfindung wird im folgenden anhand des in den Figuren dargestellten Ausführungsbeispieles näher erläutert.

Die Figur 1 ist eine perspektivische Ansicht des Gehäuses eines Niederspannungs-Leistungsschalters.

Die Figur 2 ist eine perspektivische Vorderansicht einer mit Kanälen versehenen Trennwand.

In der Figur 3 ist die Trennwand gemäß der Figur 2 mit entgegengesetzter Blickrichtung gezeigt.

In der Figur 4 ist ein Schnitt durch das Gehäuse gemäß der Figur 1 mit eingesetzter Trennwand gezeigt.

In der Figur 1 ist ein isolierendes Formstoffgehäuse 10 gezeigt, das zwei Gehäuseteile 12 und 14 aufweist. Die Gehäuseteile 12 und 14 stoßen entlang einer Teilfuge 16 aneinander und sind in dieser Stellung durch geeignete Befestigungsmittel, z. B. Schraubenbolzen, verbunden, die in Öffnungen 18 des Gehäuseteiles 12 eingesetzt sind. Dabei erstrecken sich die Gewindeteile der Schraubenbolzen in entsprechende Gewindeöffnungen in dem Gehäuseteil 14. Eine gleiche Anordnung, wie sie an der in der Figur 1 sichtbaren Seite der Gehäuseteile 12 und 14 gezeigt ist, befindet sich an der gegenüberliegenden, verdeckten Seite des Formstoffgehäuses 10.

Zwischen die Gehäuseteile 12 und 14 ist eine Trennwand 20 eingefügt, die in zwei Ansichten in den Figuren 2 und 3 gezeigt ist. An ihren gegenüberliegenden Schmalseiten weist die Trennwand 20 hinterschnittene Endstege 22 auf, die in entsprechend geformten Ausnehmungen der Berührungsflächen der Gehäuseteile 12 und 14 entsprechend der Darstellung in der Figur 4 aufgenommen sind. Die Ausnehmungen sind gegenüber den Außenflächen des Formstoffgehäuses 10 zurückgesetzt, so daß bei der Betrachtung des Gehäuses gemäß der Figur 1 die Endstege 22 verdeckt sind. Durch die hinterschnittene Form der Endstege 22 trägt die Trennwand 20 zur gegenseitigen Ausrichtung der Seitenwände der Gehäuseteile 12 und 14 und zu deren Versteifung gegenüber dem beim Schalten entstehenden inneren Überdruck bei.

Wie insbesondere den Figuren 2 und 3 zu entnehmen ist, weist die Trennwand 20 einen Wandbereich 24 auf, an der Löcher 26 zur Aufnahme von Befestigungsteilen angebracht sind, die zur Ausrichtung und Befestigung der Trennwand 20 an dem Gehäuseteil 14 dienen. Der Wandbereich 24 enthält ferner je eine Ausnehmung 28 im Bereich der Endstege 22, die zur Ausrichtung der Trennwand 20 zwischen den Gehäuseteilen 12 und 14 beitragen. Ferner sind in dem Wandbereich 24 weitere Löcher 26 vorgesehen, die sich zwischen jeweils zwei parallelen Stegen 30 befinden. Die Stege wirken mit nicht gezeigten Phasentrennwänden des Gehäuseteiles 14 zusammen. Durch Abstufungen der Stege 30 und der mit ihnen zusammenwirkenden Phasentrennwände wird zusätzlich die Isolation zwischen den benachbarten Polen des Leistungsschalters verbessert.

Wie insbesondere der Figur 2 zu entnehmen ist, sind zur Bildung von Abzugskanälen 32 schräge Wandbereiche 36 und diese seitlich begrenzende Wandbereiche 34 vorgesehen, die mit den Stegen 30 abschließen. Der Figur 4 ist zu entnehmen, daß die Abzugskanäle 32 entlang einem mit C bezeichneten Weg das Abströmen von Schaltgasen ermöglichen, die in dem für die Schaltkontakte vorgesehenen Raum A in dem Formstoffgehäuse 10 gebildet werden. Der anschließende, von dem Gehäuseraum A durch die Trennwand 20 abgetrennte Raum B ist für die Antriebsvorrichtung der Schaltkontakte in dem Gehäuseraum A vorgesehen. Für das Zusammenwirken der Antriebsvorrichtung in dem Gehäuseraum B mit den Schaltkontakten im Gehäuseraum A sind in der Trennwand 20 entsprechend der Figur 3 zwei Öffnungen 40 vorgesehen, die auf der gegenüberliegenden, in der Figur 2 gezeigten Seite der Trennwand 20 von Vorsprüngen 44 flankiert sind, die etwa rechtwinklig zu dem Wandbereich 24 angeordnet sind und die Aufgabe haben, die sich durch die Öffnungen 40 erstreckenden Kupplungsorgane abzuschirmen.

Um die Schaltgase nach dem Verlassen der nicht gezeigten Lichtbogenlöschkammer weiter abzukühlen, sind die Abzugskanäle 32 mit Metallgittern 42 versehen. In bekannter Weise tragen die Gitter 42 zur weiteren Abkühlung und Ionisierung und somit zur Verringerung der in den Schaltgasen enthaltenen Energie bei.

## Patentansprüche

1. Niederspannungs-Leistungsschalter mit einem zwei entlang einer Teilfuge (16) aneinanderstoßend verbundene Gehäuseteile (12, 14) aufweisenden Formstoffgehäuse (10), mit feststehenden und bewegbaren Schaltkontakten und einer Antriebsvorrichtung zum Öffnen und Schließen der Schaltkontakte sowie mit einem an der Teilfuge (16) zwischen die Gehäuseteile (12, 14) eingefügten Wandteil (20) zur Abtrennung der Antriebsvorrichtung (B) von den Schaltkontakten (A), wobei die Trennwand (20) wenigstens eine Durchtrittsöffnung (40) für ein Kupplungsorgan zur Verbindung der Schaltkontakte (A) mit der Antriebsvorrichtung (B) aufweist,
**dadurch gekennzeichnet**, daß die Trennwand (20) Abzugskanäle (32) zur Führung von Schaltgasen ins Freie aufweist und daß in den Kanälen (32) Mittel (42) zur Kühlung der Schaltgase angeordnet sind.

## Claims

1. Low-voltage power circuit breaker with a moulded material housing (10) comprising two housing parts (12, 14) which are connected such that they adjoin along a parting line (16), with stationary and mobile switching contacts, with a drive device for breaking and making the switching contacts and with a wall part (20) which is inserted at the parting line (16) between the housing parts (12, 14) to separate the drive device (B) from the switching contacts (A), the dividing wall (20) comprising at least one through-opening (40) for a coupling member for connecting the switching contacts (A) to the drive device (B), characterised in that the dividing wall (20) comprises discharge channels (32) for carrying arc gases into the open, and that means (42) for cooling the arc gases are arranged in the channels (32).

## Revendications

1. Disjoncteur basse tension comportant un boîtier moulé (10) comprenant deux parties (12,14) réunies en aboutement le long d'un joint de séparation (16), des contacts de coupure fixe et mobile et un dispositif d'entraînement pour ouvrir et fermer les contacts de coupure, ainsi qu'un élément de paroi (20) inséré au niveau du joint de séparation (16) entre les parties (12,14) du boîtier et servant à séparer le dispositif d'entraînement (B) des contacts de coupure (A), la paroi de séparation (20) possédant au moins une ouverture de passage (40) pour un organe d'accouplement servant à relier les contacts de coupure (A) au dispositif d'entraînement (B),
caractérisé par le fait que la paroi de séparation (20) comporte des canaux de tirage (32) servant à transférer des gaz de coupure à l'air libre, et que des moyens (42) servant à refroidir les gaz de coupure sont disposés dans les canaux (32).
